# EUROPÄISCHE PATENTSCHRIFT

(11) **EP 0 577 586 B1**
(45) Veröffentlichungstag und Bekanntmachung des Hinweises auf die Patenterteilung: **30.07.1997**
(21) Anmeldenummer: 93890124.6
(22) Anmeldetag: 21.06.1993
(51) Int. Cl.: H01H 71/52

(54) **Selbstschalter**
Automatic circuit breaker
Interrupteur automatique

(30) Priorität: 29.06.1992 AT 1319/92
(43) Veröffentlichungstag der Anmeldung: 05.01.1994
(73) Patentinhaber: FELTEN & GUILLEAUME AUSTRIA AG, 3943 Schrems-Eugenia 1 (AT)
(72) Erfinder: Tetik, Adolf, A-1180 Wien (AT)
(74) Vertreter: Beer, Manfred, Dipl.-Ing.

(56) Entgegenhaltungen:
- EP-A- 0 143 982
- EP-A- 0 295 158
- EP-A- 0 412 953

## Beschreibung

Die Erfindung betrifft einen Selbstschalter mit einer einem ortsfesten Kontaktstück zugeordneten Schaltbrücke, die unter der Wirkung einer sie in ihre Offenstellung ziehenden Feder steht, mit einer gegenüber der Schaltbrücke verschwenkbar gelagerten Klinkenauflage und einer gegenüber der Schaltbrücke verschwenkbaren Klinke, wobei die Klinkenauflage von einer Drehfeder in ihre mit der Klinke verrastete Wirkstellung verschwenkbar ist, und mit einem Bügel, der die Klinke mit einem Betätigungsknopf kuppelt.

Solche Selbstschalter sind bekannt. Beispielsweise zeigt und beschreibt die EP-O 143 982 B1 einen Selbstschalter, bei dem die Schaltbrücke um eine gehäusefeste Schwenkachse verschwenkbar gelagert ist. Die Schaltbrücke trägt eine Klinkenauflage, die drei Arme aufweist. Auf den einen Arm der Klinkenauflage wirkt bei dem bekannten Selbstschalter ein Bimetallauslöser und auf den zweiten Arm der Stößel eines Schlagankerauslösers ein. Der dritte Arm der Klinkenauflage wirkt mit einer Klinke zusammen, die an der Schaltbrücke verschwenkbar gelagert ist. An der Klinke ist bei dem bekannten Selbstschalter ein Bügel angelenkt, der mit seinem anderen Ende mit einem Betätigungsknopf, der im Gehäuse drehbar gelagert ist, verbunden ist. Die Schaltbrücke wird von einer Zugfeder in ihre Offenstellung gezogen. Auch der Betätigungsknopf wird von einer Feder beaufschlagt, die bestrebt ist, den Betätigungsknopf in die Stellung zu bringen, die dem offenen Zustand des Selbstschalters (Aus-Stellung) entspricht.

Nachteilig bei dieser bekannten Ausführungsform ist es, daß sowohl die Klinkenauflage als auch die Klinke unmittelbar an der Schaltbrücke verschwenkbar gelagert sind, so daß sich eine das Auslöseverhalten des Selbstschalters nachteilig beeinflussende Konstruktion ergibt.

Ein Selbstschalter nach dem Oberbegriff des Patentanspruchs 1 ist z.B. aus der EP-A-0 295 158 bekannt.

Der Erfindung liegt die Aufgabe zugrunde, einen Selbstschalter anzugeben, der gegenüber der bekannten Ausführungsformen, was sein Auslöseverhalten betrifft, verbessert ist.

Erfindungsgemäß wird dies durch einen Selbstschalter mit den im Patentanspruch 1 genannten Merkmalen erreicht.

Mit der erfindungsgemäßen Konstruktion ergibt sich eine Entlastung der Schaltbrücke, da diese nicht mehr unmittelbar Träger der Klinkenauflage einerseits und der Klinke anderseits ist.

Bevorzugte und vorteilhafte Ausgestaltungen der Erfindung sind Gegenstand der Unteransprüche.

Weitere Einzelheiten und Vorteile der Erfindung werden nachstehend unter Bezugnahme auf die angeschlossenen Zeichnungen, in welchen ein Leitungsschutzschalter als Anwendungsbeispiel des erfindungsgemäßen Selbstschalters und zwei Ausführungsbeispiele der Erfindung gezeigt sind, erläutert.

Es zeigt:
Fig. 1 einen Leitungsschutzschalter bei abgenommener Oberschale,
Fig. 2 eine erste Ausführungsform in der EIN-Stellung,
Fig. 3 die Ausführungsform von Fig. 2 in der AUS-Stellung,
Fig. 4 eine abgeänderte Ausführungsform in der EIN-Stellung und
Fig. 5 die Ausführungsform von Fig. 4 in der AUS-Stellung.

Sämtliche Bauteile des in Fig. 1 gezeigten Leitungsschutzschalter sind in einem Gehäuse untergebracht, das aus einer Unterschale 44 und einer Oberschale (in der Zeichnung nicht dargestellt) besteht.

Der in den Fig. 1 bis 5 gezeigte Selbstschalter, der in Fig. 1 in einen Leitungsschutzschalter integriert ist, besitzt einen im Gehäuse verschwenkbar gelagerten Betätigungsknopf 1, der über einen Bügel 2 mit einer Klinke 3 des Schaltschlosses des Selbstschalters gekuppelt ist.

Der Leitungsschutzschalter ist mit einem Bimetallauslöser 27 und einem Magnetauslöser 17 ausgestattet. Der Bimetallauslöser 27 wirkt über einen in der Zwischenschale 44 verschiebbar geführten Zugbügel 13 und der Magnetauslöser 17 über seinen Anker 17' auf eine Klinkenauflage 6 des Selbstschalters ein.

Im Leitungsschutzschalter ist eine Lichtbogenlöschkammer 18 mit Deionblechen untergebracht.

Im Leitungsschutzschalter sind von außen her zugängliche Klemmen zum Anschluß von Leitungen vorgesehen. Die Stromführung erfolgt dabei so, daß der Klemmenwinkel der in Fig. 1 rechten Klemme elektrisch leitend mit dem Bimetallauslöser 27 verbunden ist. Der Bimetallauslöser 27 ist seinerseits über ein Leiterseil mit der beweglichen Schaltbrücke 5 und bei geschlossenen Kontakten mit dem Magnetauslöser 17 elektrisch leitend verbunden. Der Magnetauslöser 17 ist mit dem Klemmenwinkel der anderen (in Fig. 1 linken) Klemme des Leitungsschutzschalters elektrisch leitend verbunden. Das in Fig. 1 noch gezeigte Leiterseil 25 ist nur vorgesehen, wenn der in Fig. 1 gezeigte Leitungsschutzschalter mit einem Fehlerstromschutzschalter kombiniert ist.

Der in dem Gehäuse schwenkbar gelagerte Betätigungsknopf 1 wird von einer Feder 1' in die in Fig. 1 und 3 gezeigte, der AUS-Stellung entsprechende Schwenklage belastet.

Der Betätigungsknopf 1 ist über den Bügel 2 mit der Klinke 3 des Schaltschlosses des Leitungsschutzschalters gekuppelt. Die Klinke 3 ist über einen Stift 7 oder ein als Lager dienendes Rohrniet an einer Trägerlasche 4 verschwenkbar gelagert. Die Klinke 3 ist U-förmig ausgebildet, wobei in beiden Schenkeln der Klinke 3 Öffnungen zur Aufnahme des Stiftes 7 (oder des Rohrniets) vorgesehen sind. Am Steg der Klinke 3 ist ein Vorsprung 9 vorgesehen, der wie später noch zu beschreiben sein wird, hinter eine Schulter 10 an der Klinkenauflage 6 eingreifen kann, um die Klinke 3 mit der Klinkenauflage 6 zu verrasten.

Die Klinkenauflage 6 ist an der Trägerlasche 4 verschwenkbar gelagert, wobei sowohl die Trägerlasche 4, als auch die Klinkenauflage 6 über eine gehäusefeste Schwenkachse 11 gesteckt und um diese verschwenkbar sind. Die Trägerlasche 4 ist mit der Schaltbrücke 5 beispielsweise über ein Rohrniet 12 verschwenkbar verbunden. Die Achse (Rohrniet 12), um welche die Trägerlasche 4 gegenüber der Schaltbrücke 5 verschwenkbar ist, befindet sich zwischen der gehäusefesten Schwenkachse 11 für die Klinkenauflage 6, die Schaltbrücke 5 und die Trägerlasche 4 und dem freien Ende der Schaltbrücke 5, das in der EIN-Stellung an dem gehäusefesten Kontakt des LS-Teiles anliegt.

Die Trägerlasche 4 ist U-förmig ausgebildet und im Bereich ihrer Schenkel über das Rohrniet 12 an der Schaltbrücke 5 verschwenkbar gelagert. In Öffnungen in den Schenkeln der Trägerlasche 4 greift auch der Stift 7 (oder das Rohrniet) ein, so daß der die Klinke 3 an der Trägerlasche 4 verschwenkbar lagernde Stift 7 und das Rohrniet 12 jeweils in zwei Lageröffnungen in der Trägerlasche 4 eingesetzt ist, und sich eine symmetrische Belastung ergibt.

Über einen die Lageröffnung für die Achse 11 in der Klinkenauflage 6 umgebenden Vorsprung 14 ist eine Drehfeder 16 gesteckt. Ein Ende 16' der Drehfeder 16 ist in einen Haken 4' an der Trägerlasche 4 und das andere Ende 16'' der Drehfeder 16 in einen Haken 6' an der Klinkenauflage 6 eingehängt. Die Drehfeder 16 belastet die Klinkenauflage 6 so, daß ihr der Klinke 3 benachbartes, die Schulter 10 aufweisendes Ende auf die Klinke 3 zu bewegt wird.

In der Schaltbrücke 5 ist eine als Langloch 20 ausgebildete Lageröffnung (Fig. 4 und 5) vorgesehen, durch welche die gehäusefeste Schwenkachse 11 greift, über die mit ihren Lageröffnungen auch die Trägerlasche 4 und die Klinkenauflage 6 gesteckt sind.

Dem der Klinke 3 gegenüberliegenden Ende 22 (in Fig. 2 unten) der Klinkenauflage 6 ist der Anker 17' des Magnetauslösers 17 und über den Zugbügel 13, der an einer Abwinkelung 21 der Klinkenauflage 6 angreift, der Bimetallauslöser 27 zugeordnet. Wird die Klinkenauflage 6 unter der Wirkung des Ankers 17' des Magnetauslösers 17 oder des vom Bimetallauslöser 27 verschobenen Zugbügels 13 entgegen der Wirkung der Drehfeder 16, also in Fig. 2 entgegen dem Uhrzeigersinn verschwenkt, kommt der Vorsprung 9 der Klinke 3 von der Schulter 10 an der Klinkenauflage 6 frei und die Klinke 3 verschwenkt (in Fig. 2) im Uhrzeigersinn, so daß die Anordnung aus Klinke 3 und Bügel 2 knickt. Gleichzeitig zieht eine in ein Loch 19 in der Schaltbrücke 5 eingehängte Zugfeder 15 die Schaltbrücke 5 unter Verschwenken um die gehäusefeste Achse 11 vom gehäusefesten Kontakt weg. So gelangt der Schalter schließlich in die in Fig. 1 und 3 gezeigte AUS-Stellung.

Beim Verschwenken der Schaltbrücke 5 in die in Fig. 3 gezeigte AUS-Stellung wird die Klinke 3 wieder an der Klinkenauflage 6 verrastet, da einerseits die Klinkenauflage 6 von der Drehfeder 16 auf die Klinke 3 zu verschwenkt und anderseits die Klinke 3 vom Bügel 2 unter der Wirkung des Betätigungsknopfes 1, der von der in ihm eingebauten Drehfeder 1' im Uhrzeigersinn belastet wird, so lange verschwenkt wird, bis der Vorsprung 9 der Klinke 3 hinter die Schulter 10 an der Klinkenauflage 6 einrastet. Durch erneutes Verschwenken des Betätigungsknopfes 1 entgegen dem Uhrzeigersinn in die in Fig. 2 gezeigte EIN-Stellung wird die Schaltbrücke 5 verschwenkt und der Schalter wird wieder eingeschaltet werden.

Dadurch, daß die Trägerlasche 4 gegenüber der Schaltbrücke 5 verschwenkbar ist, kann die Trägerlasche 4 und die Klinkenauflage 6 um eine gemeinsame Achse (gebildet von der gehäusefesten Schwenkachse 11) verschwenkt werden. Am Ende des Schließvorganges, wenn das dem gehäusefesten Kontakt zugeordnete Ende der Schaltbrücke 5 an diesem anliegt, kann die Schaltbrücke 5 um den Berührungspunkt zwischen ihrem Ende und dem gehäusefesten Kontakt noch weiter verschwenken, da die gehäusefeste Schwenkachse 11 in dem Langloch 20 der Schaltbrücke 5 aufgenommen ist, und sich die Schaltbrücke 5 daher relativ zur Schwenkachse 11 bewegen kann. Die Schwenkachse 11 liegt in der EIN-Stellung nicht mehr an dem der Klinkenauflage 6 benachbarten Ende des Langloches 20 in der Schaltbrücke 5 an, sondern befindet sich im Abstand von diesem Ende. Dabei wird die gegenseitige Zuordnung der für das Auslösen maßgeblichen Teile, nämlich der Klinke 3 und der Klinkenauflage 6 nicht verändert, da diese beiden Teile nicht unmittelbar an der Schaltbrücke 5, sondern an der Trägerlasche 4 gelagert sind, die sich bei der oben erwähnten Bewegung der Schaltbrücke 5 am Ende des Schließvorganges relativ zur Klinke 3 und zur Klinkenauflage 6 nicht bewegt. Es ändert sich dann auch die Lage des Endes 22 und der Abwinkelung 21 der Klinkenauflage 6, die dem Anker des Schlagankerauslösers bzw. dem Zugbügel 13 des Bimetallauslöser zugeordnet sind, nicht mehr.

Bei der in Fig. 1, 4 und 5 gezeigten Ausführungsform ist zusätzlich ein Kontaktstellungsanzeiger 8 vorgesehen. Dieser Kontaktstellungsanzeiger 8 ist im Gehäuse um eine Achse 23 verschwenkbar gelagert und weist einen gebogenen Teil 24 auf, der einer Öffnung in der Gehäusewand zugeordnet und durch diese Öffnung von außen sichtbar ist. Der Kontaktstellungsanzeiger 8 weist ferner einen Hebelarm 8' auf, in dem eine gekrümmte, schlitzförmige Ausnehmung 28 vorgesehen ist. Der Stift 7, der die Klinke 3 an der Trägerlasche 4 verschwenkbar lagert, greift 7 in die Ausnehmung 28 im Hebelarm 8' des taktstellungsanzeigers 8 ein, so daß dieser beim Öffnen und beim Schließen der Schaltbrücke 5 mitgenommen und die Stellungen der Schaltbrücke 5, d.h. die EIN-Stellung und die AUS-Stellung anzeigt.

Der Stift 7, der die Klinke 3 mit der Trägerlasche 4 verbindet, kann durch einen Schlitz in der Unterschale 44 aus dem Gehäuse, in dem der Leitungsschutzschalter aufgenommen ist, heraus und in einen benachbarten Gehäuseteil hineinragen, in dem z.B. ein Fehlerstromteil eines kombinierten Schutzschalters untergebracht ist.

Die Lagerung der Klinke 3 an der Trägerlasche 4 kann auch eine hohle Achse (z.B. ein Rohrniet) sein, welche die verschwenkbare Verbindung zwischen der Trägerlasche 4 und der Klinke 3 bildet. Die hohle Achse greift bei der Ausführungsform mit Kontaktstellungsanzeiger 8 in die gebogene, schlitzförmige Ausnehmung 28 im Hebel 26 des Kontaktstellungsanzeigers 8 ein, so daß dieser beim Öffnen und beim Schließen des Selbstschalters mitgenommen und die Stellungen der Schaltbrücke 5, d.h. die EIN-Stellung und die AUS-Stellung anzeigt.

Der Stift 7 kann - soferne er vorgesehen ist - durch die hohle Achse, welche die Klinke 3 mit der Trägerlasche 4 verbindet, gesteckt sein.

Der erfindungsgemäße Selbstschalter kann auch mit Sprungeinschaltung ausgestattet sein, in welchem Fall im Betätigungsknopf 1 ein Federspeicher vorgesehen ist, so daß der Bügel 2 ungeachtet der Schwenkbewegung des Betätigungsknopfes 1 erst dann die Schaltbrücke 5 in ihre EIN-Stellung verschwenkt, wenn hinreichend Federkraft gespeichert und ein Rückhaltemechanismus überwunden wird. Dieser Rückhaltemechanismus kann eine einfache, federnde Zunge sein, die im Gehäuse befestigt ist und die an dem Teil des Betätigungsknopfes 1 angreift, mit dem der Bügel 2 gekuppelt ist. Der Rückhaltemechanismus gibt diesen Teil erst frei, wenn der Federspeicher im Betätigungsknopf 1 für eine Sprungeinschaltung hinreichend aufgeladen ist.

Eine Erfindungsgemäßen Selbstschalter besitzt somit eine bewegliche Schaltbrücke (5), an der eine gegenüber dieser verschwenkbare Trägerlasche (4) angeordnet ist. Die Trägerlasche (4) trägt verschwenkbar eine Klinkenauflage (6) und eine Klinke (3), die miteinander verrastbar sind. Die Klinke (3) ist über einen Bügel (2) mit einem Betätigungsknopf (1) gekuppelt. Die Lagerung (7) der Klinke (3) an der Trägerlasche (4) kann zum Betätigen eines Kontaktstellungsanzeigers (8) und einer weiteren Schaltbrücke herangezogen werden. Durch die Trägerlasche (4) wird das Auslöseverhalten des Selbstschalters verbessert, da Klinkenauflage (6) und die Klinke (3) nicht unmittelbar an der Schaltbrücke (5) gelagert sind, so daß die Schaltbrücke (5) entlastet wird.

## Patentansprüche

1. Selbstschalter mit einer einem ortsfesten Kontaktstück zugeordneten Schaltbrücke (5), in der eine Lageröffnung (20) vorgesehen ist, durch die eine gehäusefeste Achse (11) greift, mit einer Trägerlasche (4), die um die gehäusefeste Achse (11) verschwenkbar ist, mit einer Klinke (3), die an der Trägerlasche (4) verschwenkbar gelagert ist, und die über einen Bügel (2) mit einem Betätigungsknopf (1) gekuppelt ist, und mit einer Klinkenauflage (6), die gegenüber der Trägerlasche (4) verschwenkbar gelagert ist, wobei die Klinkenauflage (6) von einer Drehfeder (16) im Sinne einer Verschwenkung in ihre mit der Klinke (3) verrastete Wirkstellung, in der ein Vorsprung (9) an der Klinke (3) an einer Schulter (10) der Klinkenauflage (6) anliegt, belastet ist, wobei die Schaltbrücke (5) unter der Wirkung einer sie in ihre Offenstellung belastenden Feder (15) steht, dadurch gekennzeichnet, daß die Schaltbrücke (5) an der Trägerlasche (4) um eine Achse (12) verschwenkbar gelagert ist, daß die Achse (12), um welche die Schaltbrücke (5) an der Trägerlasche (4) verschwenkbar gelagert ist, von der gehäusefesten Achse (11) der Trägerlasche (4) einen Abstand aufweist, und zwischen der gehäusefesten Achse (11) und dem Ende der Schaltbrücke (5), das dem ortsfesten Kontakt zugeordnet ist, angeordnet ist, daß die Lageröffnung (20) in der Schaltbrücke (5) als Langloch, durch das die auch die Trägerlasche (4) tragende, gehäusefeste Achse (11) greift, ausgebildet ist, daß die Klinkenauflage (6) um dieselbe gehäusefeste Achse (11) verschwenkbar ist, wie die Trägerlasche (4) und daß die Feder (15) eine Zugfeder ist.

2. Selbstschalter nach Anspruch 1, dadurch gekennzeichnet, daß die Klinke (3) U-förmig ausgebildet ist, und daß die Klinke (3) über in ihren Schenkeln vorgesehene Öffnungen an der Trägerlasche (4) verschwenkbar gelagert ist.

3. Selbstschalter nach Anspruch 2, dadurch gekennzeichnet, daß die Klinke (3) an ihrem Steg den zur Klinkenauflage (6) hin weisenden Vorsprung (9) aufweist, der bei mit der Klinkenauflage (6) verrasteter Klinke (3) der Stufe (10) der Klinkenauflage (6) anliegt.

4. Selbstschalter nach Anspruch 2 oder 3, dadurch gekennzeichnet, daß zur verschwenkbaren Lagerung der Klinke (3) an der Trägerlasche (4) eine Hohlachse, beispielsweise ein Rohrniet, vorgesehen ist, das in eine kreisbogenförmige Öffnung (28) eines verschwenkbar gelagerten Kontaktstellungsanzeigers (8) eingreift.

5. Selbstschalter nach Anspruch 4, dadurch gekennzeichnet, daß ein in die Hohlachse eingesetzter Stift (7) durch eine Gehäusewand des Selbstschalters geführt und mit einer weiteren Schaltbrücke gekuppelt ist, die in einem weiteren Raum des Gehäuses des Selbstschalters verschwenkbar gelagert ist.

6. Selbstschalter nach einem der Ansprüche 1 bis 5, dadurch gekennzeichnet, daß die Drehfeder (16) über einen von der Schwenkachse (11) durchsetzten Vorsprung (14) gesetzt ist, daß ein Schenkel (16") der Drehfeder (16) hinter einem Haken (6') an der Klinkenauflage (6) und der andere Schenkel (16') der Drehfeder (16) hinter einen Haken (4') an der Trägerlasche (4) eingehängt ist, wobei die Drehfeder (16) die Klinkenauflage (6) im Sinne einer Bewegung ihrer Schulter (10) auf den Vorsprung (9) an der Klinke (3) zu belastet.

7. Selbstschalter nach einem der Ansprüche 1 bis 6, dadurch gekennzeichnet, daß in die Öffnungen in den Schenkeln der Klinke (3) ein Stift (7) eingesetzt ist, der Öffnungen in der Trägerlasche (4) durchgreift.

8. Selbstschalter nach Anspruch 7, dadurch gekennzeichnet, daß der Stift (7) durch eine Gehäusewand des Selbstschalters geführt und mit einer weiteren Schaltbrücke gekuppelt ist, die in einem weiteren Raum des Gehäuses des Selbstschalters verschwenkbar gelagert ist.

## Claims

1. An automatic circuit-breaker with a contact bridge (5) associated with a positionally fixed contact piece and in which a bearing opening (20) is provided, through which engages an pivot (11) fixed relative to the housing, with a support bar (4) which pivots about the pivot (11) fixed relative to the housing, a catch (3) which is pivotally mounted on the support bar (4) and which is coupled through a link (2) to an actuating knob (1), and with a catch seat (6) which is pivotally mounted relative to the support bar (4), wherein the catch seat (6) is biased by a torsion spring (16) in the sense of turning into its operative position engaging with the catch (3), in which a projection (9) on the catch (3) bears on a shoulder (10) of the catch seat (6), wherein the contact bridge (5) is subject to the action of a spring (15) biasing it into its open position, characterized in that the contact bridge (5) is pivotally mounted on the support bar (4) about an axis (12), in that the axis (12) about which the contact bridge (5) is pivotally mounted on the support bar (4) is spaced from the pivot (11) fixed relative to the housing of the support bar (4) and is arranged between the pivot (11) fixed relative to the housing and the end of the contact bridge (5) which is associated with the positionally fixed contact, in that the bearing opening (20) in the contact bridge (5) is in the form of a slot, through which the pivot (11) also carrying the support bar (4) engages, in that the catch seat (6) is pivotal about this same pivot (11) fixed relative to the housing as the support bar (4) and in that the spring (15) is a tension spring.

2. An automatic circuit-breaker according to claim 1, characterized in that the catch (3) is U-shaped and in that the catch (3) is pivotally mounted on the support bar (4) by openings provided in its limbs.

3. An automatic circuit-breaker according to claim 2, characterized in that the catch (3) has the projection (9) directed towards the catch seat (6) on its web, which projection bears on the step (10) of the catch seat (6) with the catch (3) engaged with the catch seat (6).

4. An automatic circuit-breaker according to claim 2 or 3, characterized in that a hollow pivot, a hollow rivet for example, is provided for the pivotal mounting of the catch (3) on the support bar (4) and engages in an arcuate opening (28) of a pivotally mounted contact position indicator (8).

5. An automatic circuit-breaker according to claim 4, characterized in that a pin (7) engaging in the hollow pivot passes through a housing wall of the automatic contact-brcaker and is coupled to a further contact bridge which is pivotally mounted in a further chamber of the housing of the automatic contact breaker.

6. An automatic circuit-breaker according to any of claims 1 to 5, characterized in that the torsion spring (16) is fitted over a projection passing through the pivotal axis (11), in that one arm (16") of the torsion spring (16) is hooked behind a lug (6') on the catch seat (6) and the other arm (16') is hooked behind a lug (4') on the support bar (4), wherein the torsion spring (16) biases the catch seat (6) in the sense of movement of its shoulder (10) on to the projection (9) on the catch (3).

7. An automatic circuit-breaker according to any of claims 1 to 6, characterized in that a pin (7) is fitted in the opening in the limbs of the catch (3) and passes through openings in the support bar (4).

8. An automatic circuit-breaker according to claim 7, characterized in that the pin (7) passes through a housing wall of the automatic circuit-breaker and is coupled to a further contact bridge which is pivotally mounted in a further chamber of the housing of the automatic circuit-breaker.

## Revendications

1. Disjoncteur avec un archet de contact (5) qui est associé à un contact fixe et qui comporte une ouverture de palier (20) dans lequel pénètre un axe (11) solidaire du boîtier, avec une patte de support (4) qui pivote autour de l'axe (11) solidaire du boîtier, avec un cliquet (3) qui est monté pivotant sur la patte de support (4) et est couplé à une manette d'actionnement (1) par l'intermédiaire d'un étrier (2) ainsi qu'avec un appui (6) de cliquet qui est monté pivotant par rapport à la patte de support (4), l'appui (6) de cliquet étant sollicité par un ressort de torsion (16) dans le sens d'un pivotement dans sa position active, en prise avec le cliquet (3), dans laquelle un mentonnet (9) du cliquet (3) est en contact avec un épaulement (10) de l'appui de cliquet (6), l'archet de contact (5) étant soumis à l'action d'un ressort (15) qui le sollicite dans sa position d'ouverture, caractérisé par le fait que l'archet de contact (5) est monté pivotant autour d'un axe (12) sur la patte de support (4), par le fait que l'axe (12) de la patte de support (4) autour duquel pivote l'archet de contact (5) est distant de l'axe (11) solidaire du boîtier de la patte de support (4) et est disposé entre l'axe (11) solidaire du boîtier et l'extrémité de l'archet de contact (5) associée au contact fixe, par le fait que l'ouverture de palier (20) dans l'archet de contact (5) est conformée en trou oblong dans lequel pénètre l'axe (11) fixe qui supporte également la patte de support (4), par le fait que l'appui de cliquet (6) pivote autour du même axe (11) solidaire du boîtier que la patte de support (4) et par le fait que le ressort (15) est un ressort de traction.

2. Disjoncteur selon la revendication 1, caractérisé par le fait que le cliquet (3) est conformé en U et par le fait que le cliquet (3) est monté pivotant sur la patte de support (4) au moyen d'ouvertures prévues dans ses ailes.

3. Disjoncteur selon la revendication 2, caractérisé par le fait que l'âme du cliquet (3) comporte un mentonnet (9) tourné vers l'appui de cliquet (6), lequel mentonnet, lorsque le cliquet (3) est en prise avec de cliquet (6), est appliqué sur l'épaulement (10) de l'appui de cliquet (6).

4. Disjoncteur selon la revendication 2 ou 3, caractérisé par le fait qu'il est prévu sur la patte de support (4), pour le montage pivotant du cliquet (3), un axe creux, par exemple un rivet creux, qui pénètre dans une ouverture (28) en arc de cercle d'un moyen (8) monté pivotant indiquant la position du contact.

5. Disjoncteur selon la revendication 4, caractérisé par le fait qu'une goupille (7) montée dans l'axe creux traverse une paroi du boîtier du disjoncteur et est couplée à un archet de contact supplémentaire qui est monté pivotant dans une chambre supplémentaire du boîtier du disjoncteur.

6. Disjoncteur selon l'une des revendications 1 à 5, caractérisé par le fait que le ressort de torsion (16) est monté autour d'un bossage (14) traversé par l'axe de pivotement (11), par le fait qu'une branche (16") du ressort de torsion (16) est accrochée derrière en crochet (6') sur l'appui de cliquet (6) et l'autre branche (16') du ressort de torsion (16) est accrochée derrière un crochet (4') sur la patte de support (4), le ressort de torsion (16) sollicitant l'appui (6) de cliquet dans le sens d'un déplacement de son épaulement (10) en direction du mentonnet (9) sur le cliquet (3).

7. Disjoncteur selon l'une des revendications 1 à 6, caractérisé par le fait qu'une goupille (7) qui pénètre dans des ouvertures dans la patte de support (4) est montée dans les ouvertures dans les ailes du cliquet (3).

8. Disjoncteur selon la revendication 7, caractérisé par le fait que la goupille (7) traverse une paroi du boîtier du disjoncteur et est couplée à un archet de contact supplémentaire qui est monté pivotant dans une chambre supplémentaire du boîtier du disjoncteur.
